# EUROPÄISCHE PATENTSCHRIFT

(11) **EP 2 084 984 B1**
(45) Veröffentlichungstag und Bekanntmachung des Hinweises auf die Patenterteilung: **06.08.2014**
(21) Anmeldenummer: 09000495.3
(22) Anmeldetag: 15.01.2009
(51) Int. Cl.: A45C 13/02, A45D 29/20, B65D 77/04

(54) **Koffer**
Bag
Coffre

(30) Priorität: 02.02.2008 DE 202008001496 U
(43) Veröffentlichungstag der Anmeldung: 05.08.2009
(73) Patentinhaber: Eduard Gerlach GmbH, 32312 Lübbecke (DE)
(72) Erfinder: Gerlach-v. Waldthausen, Jobst-Peter, 32312 Lübbecke (DE)
(74) Vertreter: Specht, Peter

(56) Entgegenhaltungen:
- DE-A1- 1 757 409
- DE-U1- 8 526 532
- DE-U1- 29 613 589
- DE-U1-202007 012 995
- US-A- 2 870 904
- US-A- 5 459 648
- US-A- 5 611 170
- US-A1- 2002 096 844
- US-A1- 2003 016 532
- US-A1- 2006 039 148

## Beschreibung

Die Erfindung bezieht sich auf einen Koffer, insbesondere für die ambulante Fußpflege.

Von Pflegediensten wird häufig angeboten, dass die kosmetische Pflege, insbesondere die Fußpflege in den Wohnungen durchgeführt wird, da insbesondere viele ältere Leute nicht mehr über eine Mobilität verfügen, die es ermöglicht, dass sie Praxen aufsuchen. Die ambulante Fußpflege ist eine medizinische Pflege. Für die Fußpflege sind spezielle Instrumente, Mikromotorhandstücke mit Spray oder Absaugung, sowie flüssige und/oder pastöse Mittel notwendig. Diese müssen in Behältern mitgeführt werden.

Dies erfolgt beispielsweise durch sogenannte Pilotenkoffer, die einen unteren Boden, zwei beabstandete Längsseitenwände und zwei rechtwinklig dazu stehende Breitseitenwände sowie eine dem unteren Boden gegenüberliegende schwenkbare Verschlussklappe aufweisen. Der Innenraum eines solchen Koffers kann auch durch mehrere Zwischenwände noch unterteilt werden, die in Richtung der Längsseitenwände verlaufen. Dies ist jedoch im Hinblick auf die mitzuführenden Behälter äußerst ungünstig. Darüber hinaus müssen bei solchen Koffern die einzelnen Behälter und viele Hilfsmittel übereinander gestellt werden, so dass die Anordnung innerhalb des Koffers äußerst unübersichtlich und demzufolge auch unhandlich ist.

Die DE 296 13 589 offenbart einen Koffer für die Fußpflege mit Fächern, in denen Gegenstände für die Behandlung untergebracht werden können. Zudem ist ein separates Fach für einen Motor vorgesehen.

Die US 5,459,648 offenbart einen Lagerbehälter, der einen um eine horizontale Achse schwenkbaren Deckel aufweist. In dem Lagerbehälter ist ein Leuchtmittel an einem biegbaren Rohr angebracht, das zur Beleuchtung der Gegenstände in den einzelnen Fächern des Lagerbehälters dient. Das Leuchtmittel kann in dem verschwenkbaren Deckel verstaut werden.

Ferner offenbart die DE 1 757 409 einen Koffer, der einen auf beiden Seiten offenen Rahmen besitzt, der über verschwenkbare Deckel verschließbar ist, damit beim Öffnen des Koffers alle darin untergebrachten Gegenstände sofort griffbereit und bequem zugänglich sind. Der Koffer soll dabei als Werkzeug- oder Verbandskoffer dienen.

Der vorliegenden Erfindung liegt die Aufgabe zugrunde, einen Koffer der eingangs genannten Art so zu gestalten, dass er insbesondere für den mobilen Einsatz geeignet ist, und wobei das Gewicht so gering wie möglich ist, und dass die mitzuführenden Behälter und Behandlungsmittel übersichtlich und leicht erkennbar darin angeordnet werden können. Darüber hinaus soll der Koffer praktisch in der Handhabung und sein Gewicht soll relativ gering sein.

Die gestellte Aufgabe wird durch einen Koffer mit den Merkmalen des Anspruches 1 gelöst.

Erfindungsgemäß ist der Koffer schrankartig ausgebildet und durch mehrere im Abstand zueinander angeordnete Zwischenböden in einzelne Fächer unterteilt ist. Dies führt zu dem Vorteil, dass der Innenraum des Koffers maximal genutzt werden kann bei gleichzeitig minimalen Außenmaßen. Es ergibt sich eine maximale Nutzung des Innenraums unter Berücksichtigung minimaler Außenmaße des Koffers für guten Tragekomfort. Durch die schrankartige Gestaltung können nunmehr insbesondere die Behälter und die sonstigen Hilfsmittel in die Fächer eingestellt werden, so dass sofort ersichtlich ist, wo sich der Behälter mit entsprechenden Behandlungsmitteln oder sonstigen Hilfsmitteln befindet. Die Behälter können als Wechselboxen mit Materialreserven ausgebildet sein und nach einem Schema abgestellt werden, so dass die die Behandlung durchführende Person stets den für die Behandlung notwendigen Behälter aus dem Koffer herausnehmen kann. Reserven werden außerhalb des Koffers zur Verfügung gehalten und verhindern unnötiges Tragegewicht. Außerdem sind die Behälter in hygienischer Weise schnell austauschbar.

In vorteilhafter Weise werden in die Fächer zur Aufnahme der Behandlungsinstrumente und kosmetischer Behandlungsmittel, mit Deckeln versehene Behälter eingestellt. Insbesondere kann auch ein Fräsgerät mit Absaugung oder Sprayeinrichtung in dem Koffer untergebracht sein.

Damit verhindert wird, dass zur Desinfektion und Reinigung der Instrumente kosmetisches Behandlungsmittel in flüssiger oder pastöser Form aus den Behältern herausquillt, ist vorgesehen, dass diese mit flüssigkeitsdichten Deckeln versehen sind. Darüber hinaus muss die Aufbewahrung gereinigter, desinfizierter bzw. sterilisierter Instrumente sichergestellt sein.

Damit die abgestellten Behälter bequem aus den Fächern herausgenommen werden können, ist vorgesehen, dass eine Längsseitenwand des Koffers als schwenkbare Verschlusswand ausgebildet ist, die horizontal oder vertikal schwenkbar ist. Dadurch wird der gesamte Innenraum des Koffers von der vorderen Längsseite aus zugänglich. Alternativ kann die Verschlusswand auch als ansetzbare Verschlusswand ausgebildet sein und für die Behandlung abgenommen werden.

Da die kosmetischen Behandlungsmittel in unterschiedlichen Mengen benötigt werden, ist vorgesehen, dass die Größen der Behälter unterschiedlich sind. Damit die Behälter flüssigkeitsdicht verschlossen werden können, ist vorgesehen, dass die Deckel der Behälter gegenüber den zugeordneten Rändern des kastenartigen Teils jedes Behälters mittels Dichtungen, insbesondere mittels Hohlkammerdichtungen abgedichtet sind. Damit beim Transport des Koffers auf die eingestellten Behälter keine Fremdkräfte einwirken, ist vorgesehen, dass der Koffer in sich formstabil ist.

Um dabei das Transportgewicht so gering wie möglich zu halten, ist vorgesehen, dass zumindest die äußeren Wandungen des Koffers aus einem leichten, beständigen und schlagzähen Material wie z.B. Polycarbonat oder ABS gebildet sind, das sich nahtlos verarbeiten lässt. Bei diesem Material handelt es sich um ein relativ kostenintensives Material, welches jedoch aufgrund der Festigkeit in geringster Menge eingesetzt werden kann.

Der Koffer ist darüber hinaus sehr leicht zu reinigen, so dass er als hygienisch optimal zu sehen ist.

Während einer kosmetischen Behandlung wird üblicherweise der Koffer auf dem Fußboden oder einem Tisch abgestellt. Damit er beispielsweise bei einer ungewollten Berührung nicht umfällt, ist vorgesehen, dass außenseitig am unteren Boden wenigstens ein zur Erhöhung der Standsicherheit des abgestellten Koffers dienender Ausleger schwenkbar gelagert ist. Der Ausleger kann dann bei verschlossenem Koffer so geschwenkt werden, dass er gegenüber den Längsseitenwänden des Koffers nicht vorsteht. Während einer Behandlung kann er dann beispielsweise um 90° geschwenkt werden, so dass zumindest eine Längsseitenwand, und zwar die, die der die Behandlung durchführenden Person abgewandt liegt, vorsteht. In bevorzugter Ausführung ist jedoch vorgesehen, dass der Ausleger gegenüber den beiden Längsseitenwänden vorsteht. Zur Ausleuchtung des Koffers und eines Behandlungsfeldes während einer Behandlung ist vorgesehen, dass dieser mit einer allseits schwenkbaren und biegbaren Lichtquelle versehen ist. Diese Lichtquelle enthält mindestens eine LED. Diese Lichtquelle ist in bevorzugter Ausführung an Bauteilen des Koffers ansetz- oder anklemmbar.

Die Handhabung des Koffers wird noch zusätzlich erhöht, wenn die Zwischenböden aus dem Koffer herausziehbar sind. Hierfür können in den Schmalseitenwänden des Koffers Nuten ausgebildet sein, in denen die Zwischenböden verschiebbar geführt sind.

Anhand der beiliegenden Zeichnungen wird die Erfindung noch näher erläutert. Es zeigen:
- Figur 1: den geöffneten Koffer in einer bevorzugten Ausführungsform, und
- Figur 2: eine Ansicht des Koffers der Figur 1 mit weiteren Details.

Der in der Figur 1 dargestellte Koffer 10 ist mit einem unteren Boden 11, einem oberen Boden 12, einer die Rückwand bildenden Längsseitenwand 13 und zwei Querwänden 14, 15 ausgestattet. Der schrankartig ausgebildete Koffer 10 ist im dargestellten Ausführungsbeispiel mit drei bzw. vier herausziehbaren Zwischenböden 16 ausgestattet, so dass der Innenraum in vier bzw. fünf Fächer unterteilt ist. Wie die Figur zeigt, sind auf den Zwischenböden 16 Behälter 17 unterschiedlicher Größe abgestellt. Es können in die Fächer soviel Behälter 17 abgestellt werden, dass sie vollkommen ausgefüllt sind.

Wie die Figur 1 ferner zeigt, ist die vordere Längsseitenwand 13 abnehmbar oder schwenkbar angeordnet, so dass zur Durchführung einer Behandlung die einzelnen Fächer ungehindert zugänglich sind, oder Zwischenböden ausziehbar sind. Hierfür sind an den Querwänden 14 und 15 integral Nuten ausgebildet, an den die Zwischenböden 16 verschiebbar gelagert sind.

Zum Abnehmen einer vorderen Längsseitenwand 13 sind am Boden 11 zwei Scharnierelemente 20 mit Achsen vorgesehen, an denen jeweils ein Steckelement der Längsseitenwand 13 aufgesetzt werden kann. An dem oberen Boden 12 sind zwei Verschlusselemente 21 angeordnet, die über einen verschwenkbaren Griffabschnitt betätigbar sind und die vordere Längsseitenwand 13 zusammen mit den Scharnierelementen 20 fixieren können.

Zumindest der untere Boden 11, der obere Boden 12, die Längsseitenwände einschließlich der schwenkbaren oder der klappbaren sowie die Querwände 14, 15 sind zur Gewichtsreduzierung aus einem Polycarbonat oder AB S hergestellt.

Wie die Figuren 1 und 2 ferner zeigen, sind außenseitig an den unteren Boden 11 Füße 18 angeformt oder angesetzt, so dass der untere Boden 11 im Abstand zum Fußboden bzw. zu einer Platte steht. Dadurch kann in vorteilhafter Weise am unteren Boden 11 ein schwenk- oder drehbar angeordneter Ausleger 19 gelagert werden. Der Ausleger 19 ist als Flachteil ausgebildet und von den Abmessungen her so gestaltet, dass er zumindest bei abgestelltem Koffer 10 so gestellt werden kann, dass er gegen eine der beiden Längsseitenwände 13 oder gegenüber beiden Längsseitenwänden 13 vorsteht. Dadurch wird die Standsicherheit des Koffers 10 wesentlich erhöht.

Der Koffer 10 kann an einem Griff 27 getragen werden, kann jedoch auch mittels eines Transportrollers gefahren werden. Hierfür sind an der hinteren Längsseitenwand 13 Montageelemente 22 vorgesehen, um ein Gestänge festzulegen, um den Koffer 10 optional als Transportroller einsetzen zu können.

Zur Ausleuchtung des Koffers und/oder eines Behandlungsfeldes während einer Behandlung ist eine Lichtquelle 23 vorgesehen. Die Lichtquelle 23 enthält mindestens eine LED und ist über eine biegbare Stange 24 drehbar an einem Halteelement 25 an einer Querwand 15 des Koffers 10 festgelegt. Die Lichtquelle 23 kann somit in ein Fach des Koffers 10 für den Transport verstaut werden und für die Behandlung in die gewünschte Position gebogen werden. Die Stromversorgung erfolgt gewichtsreduziert durch Einsparung eines Trafos über ein Kabel 26, das mit einer elektrischen Stromversorgung eines medizinischen Behandlungsgerätes verbunden ist, beispielsweise eines im Koffer 10 untergebrachten Absauggerätes oder eines Fräsgerätes.

Die Erfindung ist nicht auf das dargestellte Ausführungsbeispiel beschränkt. Wesentlich ist, dass der Koffer 10 in sich formstabil ausgelegt und dass der Innenraum in mehrere Fächer durch Zwischenböden 16 unterteilt ist, und dass darüber hinaus die in die Fächer eingestellten flüssigkeitsdichten Behälter 17 in einer übersichtlichen Form und ohne Behinderungen aus dem Koffer 10 herausgenommen werden können.

## Patentansprüche

1. Koffer (10) für die ambulante Fußpflege, wobei der Koffer schrankartig ausgebildet und durch mehrere im Abstand zueinander angeordnete Zwischenböden (16) in einzelne Fächer unterteilt ist, und der Querwände (14, 15) aufweist, wobei außenseitig am unteren Boden (11) wenigstens ein zur Erhöhung der Standsicherheit des abgestellten Koffers (10) dienender Ausleger (19) schwenk- oder drehbar gelagert ist, der in der ausgeschwenkten Stellung zumindest gegenüber einer Längsseitenwand (13) vorsteht,
**dadurch gekennzeichnet, dass** der Koffer eine Lichtquelle und ein medizinisches Behandlungsgerät aufweist, wobei
zur Ausleuchtung des Behandlungsfeldes des Koffers (10) die Lichtquelle (23) an den Koffer (10) angesetzt ist, wobei die Lichtquelle zumindest eine LED aufweist und über eine biegbare Stange (24) drehbar an einem Halteelement (25) an einer Querwand (15) des Koffers (10) festgelegt ist, wobei die Stromversorgung über ein Kabel (26) erfolgt, das mit einer elektrischen Stromversorgung des medizinischen Behandlungsgerätes verbunden ist, beispielsweise eines im Koffer (10) untergebrachten Absauggerätes oder eines Fräsgerätes.

2. Koffer nach Anspruch 1, **dadurch gekennzeichnet, dass** der Koffer zur Aufnahme der Behandlungsinstrumente und kosmetischer Behandlungsmittel flüssigkeitsdichte, mit Deckeln versehene Behälter (17) aufweist, die in die Fächer abgestellt sind.

3. Koffer nach Anspruch 1 oder 2, **dadurch gekennzeichnet, dass** eine Längsseitenwand (13) oder Innenseite des Koffers (10) als horizontal oder vertikal schwenkbare Verschlusswand oder als ansetzbare Verschlusswand ausgebildet ist.

4. Koffer nach Anspruch 2, **dadurch gekennzeichnet, dass** die Größen der in die Fächer abgestellten Behälter (17) unterschiedlich sind.

5. Koffer nach Anspruch 2 oder 4, **dadurch gekennzeichnet, dass** die Deckel der Behälter (17) gegenüber den zugeordneten Rändern des kastenartigen Teils mittels Dichtungen insbesondere mittels Hohlkammerdichtungen abgedichtet sind.

6. Koffer nach einem oder mehreren der vorstehenden Ansprüche, **dadurch gekennzeichnet, dass** insbesondere die äußeren Wandungen (13, 14, 15) des Koffers (10) formstabil und aus einem relativ leichten Material wie z.B. aus einem Polycarbonat oder ABS gefertigt sind.

7. Koffer nach einem oder mehreren der vorstehenden Ansprüche, **dadurch gekennzeichnet, dass** außenseitig am unteren Boden (11) zur Bildung eines Abstandes zwischen dem unteren Boden (11) und dem Fußboden Füße (18) angeformt oder angesetzt sind.

8. Koffer nach einem oder mehreren der vorstehenden Ansprüche, **dadurch gekennzeichnet, dass** der Ausleger (19) gegenüber beiden Längsseitenwänden vorsteht.

9. Koffer nach einem oder mehreren der vorstehenden Ansprüche, **dadurch gekennzeichnet, dass** die Zwischenböden (16) herausziehbar sind.

## Claims

1. Case (10) for outpatient podiatry, wherein the case is configured like a cabinet, is divided into individual compartments by several intermediate shelves (16) arranged at a distance from each other, and has transverse walls (14, 15), wherein at least one jib (19), serving to increase the stability of the case (10) when set down, is mounted pivotably or rotatably on the outside of the lower shelf (11) and, in the position when pivoted out, protrudes at least from one longitudinal side wall (13), **characterized in that** the case has a light source and a medical treatment appliance, wherein the light source (23) is attached to the case (10) so as to illuminate the area of treatment of the case (10), wherein the light source has at least one LED and is fastened rotatably on a retaining element (25) on a transverse wall (15) of the case (10) via a bendable bar (24), wherein power is supplied via a cable (26) that is connected to an electrical power supply of the medical treatment appliance, for example of a suction appliance or a milling appliance accommodated in the case (10).

2. Case according to Claim 1, **characterized in that**, in order to receive the treatment instruments and cosmetic treatment agents, the case has liquid-tight containers (17) which are provided with lids and which are placed in the compartments.

3. Case according to Claim 1 or 2, **characterized in that** a longitudinal side wall (13) or inner side of the case (10) is configured as a horizontally or vertically pivotable closure wall or as an attachable closure wall.

4. Case according to Claim 2, **characterized in that** the containers (17) placed in the compartments are of different sizes.

5. Case according to Claim 2 or 4, **characterized in that** the lids of the containers (17) are sealed off in relation to the associated edges of the box-like part by means of seals, in particular by means of hollow-chamber seals.

6. Case according to one or more of the preceding claims, **characterized in that** in particular the outer walls (13, 14, 15) of the case (10) are dimensionally stable and are made of a relatively light material, e.g. a polycarbonate or ABS.

7. Case according to one or more of the preceding claims, **characterized in that** feet (18) are formed integrally on or attached to the outside of the lower shelf (11) in order to form a distance between the lower shelf (11) and the ground.

8. Case according to one or more of the preceding claims, **characterized in that** the jib (19) protrudes from both longitudinal side walls.

9. Case according to one or more of the preceding claims, **characterized in that** the intermediate shelves (16) can be pulled out.

## Revendications

1. Coffret (10) destiné à la pédicurie ambulante, ce coffret étant réalisé en forme de caisson, subdivisé en différents compartiments par plusieurs étagères (16) situées à distance les unes des autres et comportant des parois transversales (14, 15), sur la face externe, du fond inférieur (11) étant monté, mobile en pivotement ou en rotation, au moins un bras (19) permettant d'augmenter la sécurité d'assise du coffret (10), et faisant saillie à l'état déployé vers l'extérieur au moins sur une paroi d'un grand côté (13),
**caractérisé en ce que**
le coffret renferme une source de lumière et un appareil de traitement médical,
pour permettre d'éclairer le champ de traitement du coffret (10) la source lumineuse (23) est rapportée sur ce coffret (10), cette source lumineuse comprenant au moins une LED et étant fixée mobile en rotation sur un élément de retenue (25) sur une paroi transversale (15) du coffret par l'intermédiaire d'une tige flexible (24), l'alimentation en courant étant effectuée par l'intermédiaire d'un câble (26) qui est relié à une alimentation en courant électrique de l'appareil de traitement médical, par exemple un appareil d'aspiration ou un appareil de ponçage logé dans le coffret (10).

2. Coffret conforme à la revendication 1,
**caractérisé en ce que**
pour recevoir des instruments de traitement et des moyens de traitement cosmétiques, le coffret renferme des récipients (17) étanches aux liquides équipés de couvercles qui sont positionnés dans le compartiments.

3. Coffret conforme à la revendication 1 ou 2,
**caractérisé en ce qu'**
un grand côté (13) ou un côté interne du coffret (10) est réalisé sous la forme d'une paroi de fermeture pivotant horizontalement ou verticalement ou sous la forme d'une paroi de fermeture pouvant être ajoutée.

4. Coffret conforme à la revendication 2,
**caractérisé en ce que**
les dimensions des récipients (17) positionnés dans les compartiments sont différentes.

5. Coffret conforme à la revendication 2 ou 4,
**caractérisé en ce que**
les couvercles des récipients (17) sont rendus étanches vis-à-vis des bords associés de la partie en forme de caisson par des garnitures d'étanchéité, en particulier des garnitures d'étanchéité à volume creux.

6. Coffret conforme à l'une ou plusieurs des revendications précédentes,
**caractérisé en ce qu'**
en particulier les parois externes (13, 14, 15) du coffret (10) sont indéformables et, sont réalisées à partir d'un matériau relativement léger tel que par exemple un polycarbonate ou un ABS.

7. Coffret conforme à l'une ou plusieurs des revendications précédentes,
**caractérisé en ce qu'**
à l'extérieur du fond (11) sont formés ou montés des pieds (18) permettant d'obtenir un écartement entre le fond (11) et le sol.

8. Coffret conforme à l'une ou plusieurs des revendications précédentes,
**caractérisé en ce que**
le bras (19) fait saillie vis-à-vis des deux grands côtés.

9. Coffret conforme à l'une ou plusieurs des revendications précédentes,
**caractérisé en ce que**
les étagères (16) sont amovibles.
